# EUROPÄISCHE PATENTSCHRIFT

(11) **EP 0 198 319 B1**
(45) Veröffentlichungstag und Bekanntmachung des Hinweises auf die Patenterteilung: **12.10.1988**
(21) Anmeldenummer: 86104456.8
(22) Anmeldetag: 02.04.1986
(51) Int. Cl.: A61G 15/00, A47B 17/03

(54) **Mundhygiene-Arbeitsplatz**
Oral hygiene work spot
Poste de travail d'hygiène buccale

(30) Priorität: 13.04.1985 DE 3513300
(43) Veröffentlichungstag der Anmeldung: 22.10.1986
(73) Patentinhaber: Kommanditgesellschaft Speiko Dr. Speier GmbH. & Co. Nachf., D-4400 Münster (DE)
(72) Erfinder: Schricker, Hans, D-4400 Münster (DE); Bialy, Heinz-Dieter, D-4403 Senden-Bösensell (DE)
(74) Vertreter: Dörner, Lothar, Dipl.-Ing.

(56) Entgegenhaltungen:
- DE-A- 1 766 863
- DE-A- 2 404 876
- FR-A- 2 177 287
- US-A- 2 227 786
- US-A- 3 902 246

## Beschreibung

Die Erfindung betrifft einen wandständig aufgestellten Mundhygiene-Arbeitsplatz mit einem Arbeitstisch, in den ein mit einer Brausearmatur versehenes Waschbecken eingelassen ist, und mit wenigstens einem auf einem Sockel angeordneten Unterschrank für die Aufnahme zusätzlicher Elemente.

Mundhygiene-Arbeitsplätze dienen der Patientenaufklärung und der Prophylaxe. Neben dem fest installierten Arbeitstisch mit Waschbecken und Brausearmatur weisen Mundhygiene-Arbeitsplätze Unterschränke oder Aufbauten mit Fächern und/oder Schubladen für die Aufnahme von zusätzlichen Elementen, wie Paradentospray und Videogerät, auf (siehe, zum Beipsiel des zahnärztlichen Behandlungsplatz dargestellt in DE-A-1 766 863).

Im wesentlichen sind zwei Konzepte für Mundhygiene-Arbeitsplätze bekannt: Bei dem einen Konzept ist der das Waschbecken enthaltende Teil des Arbeitstisches nach Art des Fußes eines L abgewinkelt. Ein Patient und eine zahnärztliche Helferin setzen sich bei diesem Konzept gegenüber. Sein Vorteil besteht darin, daß zwischen der zahnärztlichen Helferin und dem Patienten eine direkte Zusammenarbeit möglich ist; und daß zusätzliche Elemente leicht integrierbar sind. Der Nachteil dieses Konzepts besteht in seiner Starrheit und darin, daß ein zu großer Raumbedarf besteht. Bei dem anderen Konzept ist der Arbeitstisch nach Art eines rechteckigen Konsolentisches an eine - in der Regel mit einem Spiegel versehene-Wand gestellt. Die zahnärztliche Helferin und der Patient sitzen nebeneinander. Auch ein so ausgestalteter Mundhygiene-Arbeitsplatz hat den Vorteil, daß zusätzliche Elemente leicht integrierbar sind. Sein Nachteil besteht darin, daß nur eine indirekte Zusammenarbeit zwischen der zahnärztlichen Helferin und dem Patienten möglich ist.

Hier will die Erfindung Abhilfe schaffen. Der Erfindung liegt die Aufgabe zugrunde, einen Mundhygiene-Arbeitsplatz der eingangs genannten Art so auszubilden, daß er die Vorteile der bekannten Konzepte vereinigt, ohne ihre Nachteile in Kauf zu nehmen. Gemäß der Erfindung wird die gestellte Aufgabe dadurch gelöst, daß unter dem Arbeitstisch im wesentlichen in der Mitte zwischen seinen Stirnseiten eine zusätzliche Tischplatte schwenkbar befestigt ist, die in der einen Endlage zwischen dem Arbeitstisch und dem Unterschrank an der Stirnseite des Arbeitsplatzes eingeschwenkt ist, die seinem das Waschbecken enthaltenden stirnseitigen Bereich abgewandt ist, und in der anderen Endlage im rechten Winkel zu dem Arbeitstisch ausgeschwenkt ist.

Der Mundhygiene-Arbeitsplatz nach der Erfindung kann mit eingeschwenkter und mit ausgeschwenkter zusatzlicher Arbeitsplatte, also variabel, verwendet werden. Sein Platzbedarf ist bei eingeschwenkter zusätzlicher Arbeitsplatte nicht größer als bei dem rechteckigen Konsolentisch. Trotzdem können für die direkte Zusammenarbeit die zahnärztliche Helferin und der Patient sich gegenübersitzen; es braucht nur die zusätzliche Arbeitsplatte ausgeschwenkt zu werden. Zusätzliche Elemente, wie Paradentospray und Videogerät, sind wie bei bekannten Mundhygiene-Arbeitsplätzen integrierbar.

Ein Ausführungsbeispiel der Erfindung ist in der Zeichnung dargestellt und wird im folgenden näher beschrieben. Es zeigen:
Fig. 1 in perspektivischer Darstellung einen Mundhygiene-Arbeitsplatz bei eingeschwenkter zusätzlicher Arbeitsplatte;
Fig. 2 die Draufsicht des Mundhygiene-Arbeitsplatzes bei ausgeschwenkter zusätzlicher Arbeitsplatte;
Fig. 3 die Ansicht des in Fig. 2 dargestellten Mundhygiene-Arbeitsplatzes ohne Aufbau;
Fig. 4 einen Axialschnitt durch ein Drehgelenk.

Der an einer Wand aufzustellende Mundhygiene-Arbeitsplatz weist einen Arbeitstisch 1, unter dem Arbeitstisch eine schwenkbare zusätzliche Tischplatte 2, an jeder Stirnseite des Arbeitstisches 1 einen Unterschrank 3, 4 sowie oberhalb des Arbeitstisches 1 an der Rückseite einen Aufbau 5 auf.

In den Arbeitstisch 1 ist ein mit einer Brausearmatur versehenes Waschbecken 11 eingelassen. Das Waschbecken ist im Bereich des - schmaleren - Unterschranks 4 eingelassen. Im Ausführungsbeispiel weist der Unterschrank 4 einen zur Stirnseite hin klappbaren Behälter 41 auf. Der Unterschrank 3 an der gegenüberliegenden - breiteren-Stirnseite ist auf einem Sockel 31 aufgebaut. Er enthält eine Schublade 32 sowie eine Blende 33. Schublade 32 und Blende 33 dienen der Aufnahme von Zusatzelementen; beispielsweise ist hinter der Blende 33 ein Videogerät untergebracht. Zu den unterzubringenden Zusatzelementen gehört auch ein Paradentospray.

Die zusätzliche Tischplatte 2 ist im wesentlichen in der Mitte zwischen den Stirnseiten des Arbeitstisches 1 schwenkbar befestigt. Die schwenkbare Befestigung erfolgt mit Hilfe eines Drehgelenks 21, welches an der Unterseite des Arbeitstisches 1 und der Oberseite der Tischplatte 2 eingelassen ist. In der einen Endlage ist die Tischplatte 2 zwischen den Arbeitstisch 1 und dem - breiteren - Unterschrank 3 eingeschwenkt. In der anderen Endlage ist die Tischplatte 2 im rechten Winkel zu dem Arbeitstisch 1 ausgeschwenkt.

Die zusätzliche Tischplatte 2 ist in dem auch im ausgeschwenkten Zustand unter der Arbeitsplatte 1 angeordneten Bereich nach Art eines ungleichschenkligen Dreiecks 22 ausgeführt. Die Seite 23 des Dreiecks 22, die bei eingeschwenkter Tischplatte 2 der Vorderkante 12 des Arbeitstisches 1 zugewandt ist, ist länger ausgeführt als die Seite 24, die bei eingeschwenkter Tischplatte der Hinterkante 13 des Arbeitstisches 1 zugewandt ist. Der im ausgeschwenkten Zustand über den Arbeitstisch 1 vorstehende Teil der Tischplatte 2 ist als Rechteck 25 mit abgerundeten Ecken ausgeführt. Diese Ausführung der zusätzlichen Tischplatte 2 gibt einerseits eine größtmögliche Arbeitsfläche, gestattet andererseits das vollständige Einschwenken der Tischplatte 2 unter den Arbeitstisch 1. Unter dem Arbeitstisch 1 ist eine Metallschiene 14 angebracht. In der Metallschiene 14 ist die zusätzliche Tischplatte 2 in ausgeschwenktem Zustand mit der Seite 23 abgestützt. Auf diese Weise ist der Tischplatte 2 zusätzliche Stabilität verliehen.

Die Vorderkante 12 des Arbeitstisches 1 ist im Bereich zwischen der dem Unterschrank 3 zugewandten Stirnseite und Beginn der ausgeschwenkten zusätzlichen Tischplatte 2 im wesentlichen parallel zur geraden Hinterkante 13 ausgeführt. Im Bereich der ausgeschwenkten zusätzlichen Tischplatte 2 ist die Vorderkante 12 abgeschrägt zur Hinterkante 13 versetzt. Im Bereich zwischen Ende der ausgeschwenkten zusätzlichen Tischplatte 2 und dem Waschbecken 11 zugewandter Stirnseite ist die Vorderkante 12 zur Hinterkante 13 verlaufend ausgeführt. Diese Ausführung ergibt für den Mundhygiene-Arbeitsplatz eine raumsparende Ausführung einerseits, andererseits aber genügend Platz sowohl für den Patienten als auch für die zahnärztliche Helferin und schließlich für die Unterbringung der benötigten und zusätzlicher Elemente.

Der an der Rückseite des Arbeitstisches 1 befestigte Aufbau 5 ist mit Regalbrettern 51 und daneben mit einem Spiegel 52 versehen.

Das Drehgelenk 21 ist von einem an dem Arbeitstisch 1 befestigten abgestuften Zapfen 15 und von einer an der Tischplatte 2 befestigten, koaxial um den Zapfen 15 angeordneten Hülse 26 gebildet. Der Zapfen 15 und die Hülse 26 sind gegeninander drehbar abgestützt. Für die drehbare Abstützung sind zwei Drehlager vorgesehen.

Eines der Drehlager ist als Kugellager 61 ausgebildet. Das Kugellager 61 ist der Tischplatte 2 benachbart. Das andere Drehlager ist als Rollen-schräglager 62 ausgebildet. Es ist von der Tischplatte 2 entfernt angeordnet.

An dem unteren freien Ende des Zapfens 15 ist eine Platte 16 befestigt. Die Platte 16 ist mit Hilfe einer Hutmutter 17 mit dem Zapfen 15 verschraubt. An der Platte 16 ist ein an der Hülse 26 befestigter Teil des Rollen-Schräglagers 62 drehbar abgestützt. Der andere Teil des Rollen-Schräglagers ist an dem Zapfen 15 befestigt und an einer seiner Stufen abgestützt. An dem Zapfen 15 befestigt und an einer seiner Stufen abgestützt ist auch ein Teil des Kugellagers 61. Der andere Teil des Kugellagers 61 ist an der Hülse 26 befestigt.

## Patentansprüche

1. Wandständig aufgestellter Mundhygiene-Arbeitsplatz mit einem Arbeitstisch (1), in den ein mit einer Brausearmatur versehenes Waschbecken (11) eingelassen ist, und mit wenigstens einem auf einem Sockel (31) angeordneten Unterschrank (3) für die Aufnahme zusätzlicher Elemente, dadurch gekennzeichnet, daß unter dem Arbeitstisch (1) im wesentlichen in der Mitte zwischen seinen Stirnseiten eine zusätzliche Tischplatte (2) schwenkbar befestigt ist, die in der einen Endlage zwischen den Arbeitstisch (1) und dem Unterschrank (3) an der Stirnseite des Arbeitsplatzes eingeschwenkt ist, die seinem das Waschbecken (11) enthaltenden stirnseitigen Bereich abgewandt ist, und in der anderen Endlage im rechten Winkel zu dem Arbeitstisch (1) ausgeschwenkt ist.

2. Mundhygiene-Arbeitsplatz nach Anspruch 1, dadurch gekennzeichnet, daß die zusätzliche Tischplatte (2) unter dem Arbeitstisch (1) mit Hilfe eines Drehgelenks (21) schwenkbar befestigt ist.

3. Mundhygiene-Arbeitsplatz nach Anspruch 1 oder 2, dadurch gekennzeichnet, daß die Vorderkante (12) des Arbeitstisches (1) im Bereich zwischen der dem Waschbecken (11) abgewandten Stirnseite und Beginn der ausgeschwenkten zusätzlichen Tischplatte (2) im wesentlichen parallel zur Hinterkante (13) ausgeführt ist, im Bereich der ausgeschwenkten zusätzlichen Tischplatte (2) abgeschrägt zur Hinterkante (13) versetzt ist und im Bereich zwischen Ende der ausgeschwenkten zusätzlichen Tischplatte (2) und dem Waschbecken (11) zugewandter Stirnseite zur Hinterkante (13) verlaufend ausgeführt ist.

4. Mundhygiene-Arbeitsplatz nach Anspruch 1 oder 2, dadurch gekennzeichnet, daß die zusätzliche Tischplatte (2) in dem auch im ausgeschwenkten Zustand unter der Arbeitsplatte (1) angeordneten Bereich nach Art eines ungleichschenkligen Dreiecks (22) ausgeführt ist, dessen bei eingeschwenkter Tischplatte (2) der Vorderkante (12) zugewandte Seite (23) länger als die der Hinterkante (13) zugewandte Seite (24) ausgeführt ist und dessen im ausgeschwenkten Zustand über den Arbeitstisch (1) vorstehender Teil als Rechteck (25) mit abgerundeten Ecken ausgeführt ist.

5. Mundhygiene-Arbeitsplatz nach Anspruch 4, dadurch gekennzeichnet, daß unter dem Arbeitstisch (1) eine Metallschiene (14) angebracht ist, in der ein Teil der zusätzlichen Tischplatte (2) in ausgeschwenktem Zustand abgestützt ist.

6. Mundhygiene-Arbeitsplatz nach einem der Ansprüche 1 bis 5, dadurch gekennzeichnet, daß an der Rückseite des Arbeitstisches (1) ein Aufbau (5) mit Regalbrettern (51) und einem Spiegel (52) befestigt ist.

7. Mundhygiene-Arbeitsplatz nach Anspruch 2, dadurch gekennzeichnet, daß das Drehgelenk (21) von einem an dem Arbeitstisch (1) befestigten abgestuften Zapfen (15) und einer an der Tischplatte (2) befestigten, koaxial um den Zapfen angeordneten Hülse (26) gebildet ist, die gegeneinander drehbar abgestützt sind.

8. Mundhygiene-Arbeitsplatz nach Anspruch 7, dadurch gekennzeichnet, daß zwei Drehlager vorgesehen sind, von denen das der Tischplatte (2) benachbarte als Kugellager (61), das von der Tischplatte entfernte als Rollen-Schräglager (62) ausgebildet ist.

9. Mundhygiene-Arbeitsplatz nach Anspruch 8, dadurch gekennzeichnet, daß an dem unteren freien Ende des Zapfens (15) eine Platte (16) befestigt ist, an der ein an der Hülse (26) befestigter Teil des Rollen-Schräglagers (62) drehbar abgestützt ist, dessen anderer Teil an dem Zapfen befestigt und an einer seiner Stufen abgestützt ist.

10. Mundhygiene-Arbeitsplatz nach Anspruch 8, dadurch gekennzeichnet, daß ein Teil des Kugellagers (61) an dem Zapfen (15) befestigt und an einer seiner Stufen (15) abgestützt ist, dessen anderer Teil an der Hülse (26) befestigt ist.

## Claims

1. Oral hygiene work-station mounted on a wall and with a workbench (1), into which is let a wash basin (11) equipped with a shower fitting, and with at least one lower cupboard (3), positioned on a plinth (31), for accommodationg additonal elements, characterized in that underneath the workbench (1) and essentially in the centre between its faces an additional bench leaf (2) is swivellably attached, which in the one end positoned is swivelled in between the workbench (1) and the lower cupboard (3) at the face of the work-station which is turned away from its face region containing the wash basin (11), and in the other end position is swivelled out at right angels to the workbench (1).

2. Oral hygiene work-station according to claim 1, characterized in that the additional bench leaf (2) is attached swivellably underneath the workbench (1) with the aid of a hinge (21).

3. Oral hygiene work-station according to claim 1 or 2, characterised in that the front edge (12) of the workbench (1) is constructed essentially parallel to the rear edge (13) in the region between the face turned away from the wash basin (11) and the start of the swivelled-out additional bench leaf (2), is slanted in relation to the rear edge (13) in the region of the swivelled-out additional bench leaf (2) and is constructed to run towards the rear edge in the region between the end of the swivelled-out additional bench loaf (2) and the face turned towards the wash basin (11).

4. Oral hygiene work-station according to claim 1 or 2, characterised in that, in the region also located underneath the worktop (1) in the swivelled-out state, the additonal bench leaf (2) is constructed like a scalene triangle (22), whose side (23) turned towards the front edge (12) with the bench leaf (2) swivelled in is constructed longer that the side (24) turned towards the rear edge (13), and whose part projecting beyond the workbench (1) in the swivelled-out state is constructed as a rectangle (25) withh rounded corners.

5. Oral hygiene work-station according co claim 4, characterized in that a metal track (14) in which part of the additional bench leaf (2) is supported in the swivelled-out state is attached underneath the workbench (1).

6. Oral hygiene work-station according to one of claims 1 to 5, characterized in that a structure (5) with shelves (51) and a mirror (52) is attached to the rear of the work-bench (1).

7. Oral hygiene work-station according to claim 2, characterized in that the hinge (21) is formed from a stepped peg (15) attached to the workbench (1) and a sheath (26) located coaxially around the peg and attached to the bench leaf (2), these being supported rocatably against one another.

8. Oral hygiene work-station according to claim 7, characterized in that two pivot bearing are provided of which the one adjacent to the bench leaf (2) is constructed as a ball bearing (61) and the one away from the bench leaf is constructed as an inclined roller bearing (62).

9. Oral hygiene work-station according to claim 8, characterized in that on the lower free end of the peg (15) there is attached a plate (16), on which a part of the inclined roller bearing (62) attached to the sheath (26) is rotatably supported, the other part thereof beig attached to the peg and supported on one of its steps.

10. Oral hygiene work-station according to claim 8, characterized in that part of the ball bearing (61) is attached to the peg (15) and supported on one of its steps (15), the other part thereof being attached to the sheath (26).

## Revendications

1. Poste de travail pour l'hygiène buccale placé contre un mur et comportant une table de travail (1), dans laquelle est insérée une cuvette (11) munie d'une robinetterie de douche, et au moins un placard inférieur (3) disposé sur un socle (31) pour recevoir des éléments supplémentaires, caractérisé en ce qu'on fixe sous la table de travail (1), sensiblement au milieu entre ses côtés frontaux, un plateau de table supplémentaire (2) pouvant pivoter qui, dans une de ses positions terminales, rentre en pivotant entre la table de travail (1) et le placard inférieur (3) sur le côté frontal du poste de travail éloigné de sa zone frontale contenant la cuvette et qui, dans l'autre position terminale, sort en pivotant à angle droit par rapport à la table de travail (1).

2. Poste de travail pour l'hygiène buccale selon la revendication 1, caractérisé en ce que le plateau de table supplémentaire (2) est fixé à pivotement sous la table de travail (1) à l'aide d'une articulation de pivotement (21).

3. Poste de travail pour l'hygiène buccale selon la revendication 1 ou 2, caractérisé en ce que l'arête antérieure (12) de la table de travail (1) est sensiblement parallèle à l'arête postérieure (13) dans la zone entre le côté frontal opposé à la cuvette (11) et le commencement du plateau de table supplémentaire (2) sorti, et qu'elle fait un décrochement oblique par rapport à l'arête postérieure (13) dans la zone du plateau de table supplémentaire (2) sorti et s'étend dans la zone entre l'extrémité du plateau de table supplémentaire (2) sorti et le côté frontal tourné vers la cuvette (11).

4. Poste de travail pour l'hygiène buccale, caractérisé en ce que le plateau de table supplémentaire (2) est réalisé à la façon d'un triangle à côtés inégaux (22) dans la zone située sous la table de travail (1), même une fois sorti, triangle dont le côté (23) tourné vers l'arête antérieure (12), une fois le plateau de table (2) rentré, est plus long que le côté (24) tourné vers l'arête postérieure (13), et dont la partie dépassant au-delà de la table de travail (1), à l'état rentré, est réalisé sous forme de rectangle (25) à coins arrondis.

5. Poste de travail pour l'hygiène buccale selon la revendication 4, caractérisé en ce qu'on fixe sous la table de travail (1) un rail métallique (14) dans lequel est soutenue une partie du plateau de table supplémentaire (2), une fois sorti.

6. Poste de travail pour l'hygiène buccale selon l'une des revendications 1 à 5, caractérisé en ce qu'on fixe sur le côté postérieur de la table de travail (1) une superstructure (5) avec des étagères (51) et un miroir (52).

7. Poste de travail pour l'hygiène buccale selon la revendication 2, caractérisé en ce que l'articulation pivotante (21) est constituée par un tourillon (15) à épaulements fixé sur la table de travail (1) et par un manchon (26) fixé sur le plateau de table (2) et disposé coaxialement autour du tourillon, ces deux éléments s'appuyant à rotation l'un contre l'autre.

8. Poste de travail pour l'hygiène buccale selon la revendication 7, caractérisé en ce qu'on prévoit deux paliers de rotation dont l'un, voisin du plateau de table (2), est réalisé sous forme de roulement à billes, et l'autre, éloigné du plateau de table, est réalisé sous forme de roulement à rouleaux disposés en oblique (62).

9. Poste de travail pour l'hygiène buccale selon la revendication 8, caractérisé en ce qu'on fixe sur l'extrémité inférieure libre du tourillon (15) une plaque (16) sur laquelle s'appuie à rotation une partie du roulement à rouleaux disposés en oblique (62) fixée sur le manchon (26), dont l'autre partie est fixée sur le tourillon et s'appuie sur l'un de ses épaulements.

10. Poste de travail pour l'hygiène buccale selon la revendication 8, caractérisé en ce qu'une partie du roulement à billes (61) est fixée sur le tourillon (15) et s'appuie sur un de ses épaulements et l'autre partie est fixée sur le manchon (26).
